# EUROPÄISCHE PATENTSCHRIFT

(11) **EP 1 788 179 B1**
(45) Veröffentlichungstag und Bekanntmachung des Hinweises auf die Patenterteilung: **08.06.2016**
(21) Anmeldenummer: 06020228.0
(22) Anmeldetag: 27.09.2006
(51) Int. Cl.: E05F 15/603, E05F 15/63, E05D 15/46

(54) **Betätigungseinrichtung für ein bewegliches Bauteil**
Actuator for a movable part
Dispositif d'actionnement pour un élément mobile

(30) Priorität: 21.11.2005 DE 102005055788
(43) Veröffentlichungstag der Anmeldung: 23.05.2007
(73) Patentinhaber: Stabilus GmbH, 56070 Koblenz (DE)
(72) Erfinder:
(74) Vertreter: Klein, Thomas

(56) Entgegenhaltungen:
- DE-A1- 10 207 319
- DE-A1- 19 846 764
- US-A- 3 713 472
- US-A1- 2003 085 589

## Beschreibung

Die Erfindung bezieht sich auf eine Betätigungseinrichtung gemäß dem Oberbegriff des Anspruchs 1 sowie auf eine Betätigungseinrichtung gemäß dem Oberbegriff des Anspruchs 2.

Das bewegliche Bauteil kann eine Verschlußklappe oder ein Hebelarm sein.

Eine derartige erstgenannte Betätigungseinrichtung ist aus der US 3 713 472 A1 und eine derartige zweitgenannte Betätigungseinrichtung ist aus der US 2003/085589 A1 bekannt. Diese Dokumente offenbaren die Merkmale der Oberbegriffe des Ansprüchs 1 bzw. 2.

Aufgabe der Erfindung ist es eine solche Betätigungseinrichtung zu schaffen, die bei Betätigung von Hand gegen Beschädigungen geschützt ist.

Diese Aufgabe wird erfindungsgemäß dadurch gelöst, daß die Anschläge bei Beaufschlagung durch den Mitnehmer zum Ende der Kulissenausnehmung hin entgegen einer bestimmten Federkraft auslenkbare Federanschläge sind, wobei die bestimmte Federkraft bei einem normalen motorischen Antrieb größer ist als die Beaufschlagungskraft durch den Mitnehmer bei Antrieb des Mitnehmers oder des Kulissenbauteils durch den motorischen Antrieb und wobei in einem Mißbrauchsfall die Federanschläge unter Überwindung der bestimmten Federkraft ausgelenkt werden und bei Auslenkung der Federanschläge von dem Mitnehmer ein Schalter ein Schaltsignal erzeugend betätigbar ist oder eine erhöhte Motorstromaufnahme erkennbar ist und durch das Schaltsignal oder aufgrund der erhöhten Motorstromaufnahme der motorische Antrieb abschaltbar ist oder daß in dem Antriebsstrang zwischen dem motorischen Antrieb und dem beweglichen Bauteil eine Überlastkupplung angeordnet ist.

Bei diesen Ausbildungen wird nach einem motorischen Bewegen des beweglichen Bauteils in seine Öffnungsstellung der Mitnehmer bzw. das Kulissenbauteil motorisch wieder in seine Grundposition zurückbewegt. Soll nun das bewegliche Bauteil von Hand aus seiner Öffnungsstellung in seine Grundstellung bewegt werden, kann sich der Mitnehmer frei und ohne Widerstand in der Kulissenausnehmung bewegen.

Bei einem normalen motorischen Antrieb des beweglichen Bauteils erfolgt kein Komprimieren der Federanschläge durch den Mitnehmer. Wenn in einem Mißbrauchsfall ein manueller Eingriff an dem beweglichen Bauteil entgegen der Antriebsrichtung des motorischen Antriebs erfolgt, wird der Federanschlag unter Überwindung der bestimmten Federkraft ausgelenkt und der Schalter betätigt, so daß der motorischen Antrieb notabgeschaltet wird.

Damit wird der motorische Antrieb gegen Beschädigung geschützt.

Alternativ kann aber auch eine Überlastkupplung wie z.B. eine Rutschkupplung in dem Antriebsstrang zwischen dem motorischen Antrieb und dem beweglichen Bauteil angeordnet sein.

Weiterhin ist von dem reversierbaren motorischen Antrieb das bewegliche Bauteil durch den Mitnehmer oder das Kulissenbauteil aus seiner Öffnungsstellung in seine Grundstellung bewegbar antreibbar und durch die Umschalteinrichtung nach einem Verstellantrieb des beweglichen Bauteils in seine Grundstellung der Mitnehmer oder das Kulissenbauteil von dem motorischen Antrieb in die Grundposition zurückbewegbar, so ist auch eine weitgehend widerstandsfreie manuelle Bewegbarkeit des beweglichen Bauteils aus seiner Grundstellung in seine Öffnungsstellung möglich.

In einfacher Weise kann die Umschalteinrichtung Schaltelemente aufweisen, die ein Erreichen des oder der Enden der Kulissenausnehmung durch den Mitnehmer erfassen.

Der motorische Antrieb kann ein Linearantrieb oder ein Drehantrieb sein.

Zur Kraftübersetzung ist der Mitnehmer oder das Kulissenbauteil vorzugsweise über ein Getriebe von dem motorischen Antrieb antreibbar.

Der motorische Antrieb kann ein pneumatischer oder hydraulischer Antrieb sein. Vorzugsweise ist der motorische Antrieb aber ein Elektromotor.

Das bewegliche Bauteil kann z.B. durch eine Rastvorrichtung in seiner Offenstellung gehalten werden.

Ist das bewegliche Bauteil durch eine Feder in Bewegungsrichtung von der Grundstellung in die Öffnungsstellung kraftbeaufschlagbar, wobei vorzugsweise die Feder eine Gasfeder ist, so erfolgt nicht nur ein Halten des beweglichen Bauteils in der Öffnungsstellung sondern darüber hinaus auch noch eine Unterstützung des motorischen Antriebs beim Bewegen des beweglichen Bauteils aus der Grundstellung in die Öffnungsstellung. Dies ist besonders von Vorteil, wenn das bewegliche Bauteil bei dieser Bewegung angehoben werden muß.

Die Unterstützung durch die Gasfeder kann über den ganzen Bewegungsweg des beweglichen Bauteils oder aber auch nur über einen Teil des Bewegungsweges erfolgen.

Dabei ist oder trägt vorzugsweise das bewegliche Bauteil eine Klappe zum Verschließen einer Öffnung.

Dies kann eine Klappe an einem Kraftfahrzeug oder aber auch eine Klappe an einem Möbelstück wie z.B. einem Schrank sein.

Dabei kann die Klappe aus einer senkrechten Grundstellung in eine angehobene Öffnungsstellung bewegbar antreibbar sein.

Eine Möglichkeit besteht darin, daß das bewegliche Bauteil linear zwischen der Grundstellung und der Öffnungsstellung bewegbar antreibbar ist und die Kulissenausnehmung sich gerade erstreckt.

Es ist aber auch möglich, daß das bewegliche Bauteil rotatorisch um eine Drehachse zwischen der Grundstellung und der Öffnungsstellung drehbar antreibbar ist und die Kulissenausnehmung sich kreisabschnittsartig erstreckt.

Zu einem kompakten Aufbau führt es, wenn die Kulissenausnehmung in einem drehbar um eine Drehachse gelagerten Kulissenrad oder Mitnehmerrad ausgebildet ist, das von dem motorischen Antrieb drehbar antreibbar ist.

Dabei kann das bewegliche Bauteil ein Hebelarm sein.

Zur Erzielung einer von einer Schwenkbewegung abweichenden Bewegungscharakteristik ist es möglich, daß der Hebelarm ein Hebelarm eines. Gelenkgetriebes insbesondere eines Viergelenkgetriebes ist.

Das Viergelenkgetriebe kann dabei aus dem Hebelarm, einem mit einem Ende um eine zur Drehachse parallelen zweiten Drehachse schwenkbaren Lenker und einer in einem Abstand zueinander an den freien Enden von Hebelarm und Lenker angelenkten Koppel bestehen, wobei die die Klappe fest an der Koppel angeordnet sein kann.

Ausführungsbeispiele der Erfindung sind in der Zeichnung dargestellt und werden im folgenden näher beschrieben. Es zeigen
- Figur 1: eine Seitenansicht einer Betätigungseinrichtung mit Viergelenkgetriebe in einer abgesenkten Grundstellung
- Figur 2: eine vergrößerte Seitenansicht der Betätigungseinrichtung nach Figur 1
- Figur 3: eine Seitenansicht einer Betätigungseinrichtung mit Viergelenkgetriebe in einer teilangehobenen Stellung
- Figur 4: eine vergrößerte Seitenansicht der Betätigungseinrichtung nach Figur 3
- Figur 5: eine Seitenansicht einer Betätigungseinrichtung mit Viergelenkgetriebe in einer Öffnungsstellung
- Figur 6: eine vergrößerte Seitenansicht der Betätigungseinrichtung nach Figur 5
- Figur 7: eine Seitenansicht einer Betätigungseinrichtung mit Viergelenkgetriebe in einer teilabgesenkten Stellung
- Figur 8: eine vergrößerte Seitenansicht der Betätigungseinrichtung nach Figur 7
- Figur 9: eine Seitenansicht eines Kulissenrades.

Die dargestellte Betätigungseinrichtung besitzt einen reversierbaren Elektromotor 1, dessen Antriebswelle 2 als Schnecke ausgebildet ist, von der ein Schneckenrad 3 drehbar antreibbar ist.

Das Schneckenrad 3 ist das erste Rad eines mehrere Räder aufweisenden Getriebes 4, dessen letztes Rad ein nicht zur Erfindung gehörendes Kulissenrad 5 ist, das um eine Drehachse 6 drehbar gelagert ist.

Elektromotor 1 und Getriebe 4 sind in einem Gehäuse 17 angeordnet.

Um die Drehachse 6 ist weiterhin mit seinem einen Ende ein Hebelarm 7 eines Viergelenkgetriebes 8 schwenkbar gelagert, das weiterhin einen Lenker 9 aufweist, der um eine parallel in einem Abstand etwa senkrecht über der Drehachse 6 angeordneten zweiten Drehachse 10 mit seinem einen Ende schwenkbar gelagert ist.

An den beiden freien Enden von Hebelarm 7 und Lenker 9 ist eine Koppel 11 des Viergelenkgetriebes jeweils mit einem ihrer Enden angelenkt.

Auf der Koppel 11 aufliegend ist eine Klappe 12 zum Verschließen an der Öffnung eines nicht dargestellten Schrankes befestigt.

Das Kulissenrad 5 weist eine sich konzentrisch zur Drehachse 6 um etwa 180° sich erstreckende, als Langloch ausgebildete Kulissenausnehmung 13 auf, in die ein an dem Hebelarm 7 fest angeordneter, sich parallel zur Drehachse 6 erstreckender nockenartiger Mitnehmer 14 hineinragt.

Die Enden der Kulissenausnehmung 5 bilden einen ersten Anschlag 15 und einen zweiten Anschlag 16 zur Begrenzung der Bewegbarkeit des Mitnehmers 14 entlang der Längserstreckung der Kulissenausnehmung 13.

An einem nicht dargestellten Bauteil des Gehäuses 17 ist ein erster Schalter 18 angeordnet, der betätigbar ist, wenn sich der Mitnehmer 14 in Anlage an dem ersten Anschlag 15 befindet.

An dem nicht dargestellten Bauteil des Gehäuses 17 ist weiterhin ein zweiter Schalter 19 angeordnet, der betätigbar ist, wenn sich der Mitnehmer 14 in Anlage an dem zweiten Anschlag 16 befindet.

In den Figuren 1 und 2 ist die Grundstellung des Viergelenkgetriebes 8 dargestellt, in der sich die Klappe 12 in ihrer ausgerichteten unteren Lage befindet und eine nicht dargestellte Öffnung eines Schrankes verschließt.

Der Mitnehmer 14 befindet sich dabei in seiner Grundposition und liegt an dem zweiten Anschlag 16 der Kulissenausnehmung 13 an.

Der Elektromotor 1 ist ausgeschaltet.

Damit könnte die Klappe 12 manuell angehoben und wieder gesenkt werden, wobei der Mitnehmer 14 sich frei in der Kulissenausnehmung 13 bewegen kann.

Wird nun der Elektromotor 1 eingeschaltet, treibt er über das Getriebe 4 das Kulissenrad 5 im Uhrzeigersinn drehend an.

Da der Mitnehmer 14 bereits an dem zweiten Anschlag 16 in Anlage ist, wird er und mit ihm der Hebelarm 7 ebenfalls im Uhrzeigersinn um die Drehachse 6 schwenkend von dem Kulissenrad 5 bis in eine teilangehobene Teilöffnungsposition mitgenommen (Figur 3 und 4).

Eine nicht dargestellte Gasfeder beaufschlagt ein Bauteil des Viergelenkgetriebes 8 oder die Klappe 12 in Öffnungsrichtung und bewegt die Klappe 12 bis in ihre in Figur 5 dargestellte Öffnungsstellung.

Gleichzeitig treibt der Elektromotor 1 mit nun umgekehrter Drehrichtung das Kulissenrad 5 entgegen dem Uhrzeigersinn an, bis der Mitnehmer 14 an dem ersten Anschlag 15 zur Anlage gelangt und das Kulissenrad 5 sich wieder in seiner Grundposition befindet (Figur 5 und 6).

Nun könnte ein manuelles Absenken und wieder Anheben der Klappe 12 erfolgen, wobei sich der Mitnehmer 14 frei in der Kulissenausnehmung 13 bewegt.

Zum motorischen Schließen wird der Elektromotor 1 eingeschaltet, der das Kulissenrad 5 entgegen dem Uhrzeigersinn antreibt, so daß der erste Anschlag 15 den Mitnehmer 14 und das Viergelenkgetriebe 8 entgegen dem Uhrzeigersinn mitnimmt (Figur 7 und 8).

Wird ein bestimmter Winkel dabei in Schließrichtung überfahren, schließt die Klappe 12 aufgrund ihres Eigengewichts gegen die Kraft der Gasfeder selbsttätig.

Durch den Elektromotor 1 wird das Kulissenrad 5 dann wieder bis in seine Grundposition bewegt, wie sie in den Figuren 1 und 2 dargestellt ist.

In Figur 9 ist ein Kulissenrad 5' dargestellt, bei dem in den Enden der Kulissenausnehmung 13' ein erster Federanschlag 20 und ein-zweiter Federanschlag 21 angeordnet sind.

Diese Federanschläge 20 und 21 sind bei Überschreiten einer bestimmten Beaufschlagungskraft durch den Mitnehmer 14 zusammendrückbar, wodurch von nicht dargestellten Schaltern ein Schaltsignal erzeugt wird, das zu einer Abschaltung des Elektromotors 1 führt. Alternativ kann eine solche Abschaltung des Motors auch dadurch erfolgen, daß eine erhöhte Motorstromaufnahme erkannt wird. Dies tritt aber nur bei einem erhöhten Stellwiderstand ein, wie er z.B. gegeben ist, wenn von Hand in die motorische Stellbewegung der Klappe 12 eingegriffen wird.

Bei einem normalen motorischen Stellantrieb kommt es zu keinem Zusammendrücken der Federanschläge 20 und 21 und zu keinem Auslösen eines Schaltsignals.

### Bezugszeichenliste

| | | | |
|---|---|---|---|
| 1 | Elektromotor | 12 | Klappe |
| 2 | Antriebswelle | 13 | Kulissenausnehmung |
| 3 | Schneckenrad | 13' | Kulissenausnehmung |
| 4 | Getriebe | 14 | Mitnehmer |
| 5 | Kulissenrad | 15 | erster Anschlag |
| 5' | Kulissenrad | 16 | zweiter Anschlag |
| 6 | Drehachse | 17 | Gehäuse |
| 7 | Hebelarm | 18 | erster Schalter |
| 8 | Viergelenkgetriebe | 19 | zweiter Schalter |
| 9 | Lenker | 20 | erster Federanschlag |
| 10 | zweite Drehachse | 21 | zweiter Federanschlag |
| 11 | Koppel | | |

## Patentansprüche

1. Betätigungseinrichtung mit einem Gehäuse (17) und mit einem beweglichen Bauteil und einem motorischen Antrieb, durch den das bewegliche Bauteil (7) aus einer Grundstellung in eine Öffnungsstellung und umgekehrt bewegbar antreibbar ist, mit einem Freilauf, durch den das bewegliche Bauteil in seiner Öffnungsstellung und Grundstellung von dem motorischen Antrieb entkoppelbar ist, wobei von dem reversierbaren motorischen Antrieb ein Kulissenbauteil (5) bewegbar antreibbar ist, das eine sich entlang des Bewegungsweges des beweglichen Bauteils (7) erstreckende Kulissenausnehmung (13') aufweist, in die ein an dem beweglichen Bauteil (7) angeordneter Mitnehmer (14) eingreift, der zwischen einer Grundposition und einer Öffnungsposition oder Teilöffnungsposition bewegbar ist, wobei die Kulissenausnehmung (13') wenigstens eine Länge besitzt, die dem Bewegungsweg des Mitnehmers (14) zwischen seiner Grundposition und seiner Öffnungsposition oder Teilöffnungsposition entspricht und mit einer Umschalteinrichtung, durch die nach einem Verstellantrieb des beweglichen Bauteils in seine Öffnungsstellung oder Grundstellung das Kulissenbauteil von dem motorischen Antrieb in eine Grundposition des Kulissenbauteils zurückbewegbar ist, wobei beide Enden der Kulissenausnehmung (13, 13') Anschläge (20, 21) bilden an denen der Mitnehmer (14) anlegbar und durch Bewegung des Kulissenbauteils (5) das bewegliche Bauteil (7) bewegbar antreibbar ist, **dadurch gekennzeichnet, daß** die Anschläge bei Beaufschlagung durch den Mitnehmer (14) zum Ende der Kulissenausnehmung (13') hin entgegen einer bestimmten Federkraft auslenkbare Federanschläge (20, 21) sind, wobei die bestimmte Federkraft bei einem normalen motorischen Antrieb größer ist als die Beaufschlagungskraft durch den Mitnehmer (14) bei Antrieb des Kulissenbauteils durch den motorischen Antrieb und wobei in einem mißbrauchfall die Federanschläge (20, 21) unter Überwindung der bestimmten Federkraft auslenkbar sind und bei Auslenkung der Federanschläge (20, 21) von dem Mitnehmer (14) ein Schalter ein Schaltsignal erzeugend betätigbar ist oder eine erhöhte Motorstromaufnahme erkennbar ist und durch das Schaltsignal oder aufgrund der erhöhten Motorstromaufnahme der motorische Antrieb abschaltbar ist oder daß in dem Antriebsstrang zwischen dem motorischen Antrieb und dem beweglichen Bauteil eine Überlastkupplung angeordnet ist.

2. Betätigungseinrichtung mit einem Gehäuse (17) und mit einem beweglichen Bauteil und einem motorischen Antrieb, durch den das bewegliche Bauteil aus einer Grundstellung in eine Öffnungsstellung und umgekehrt bewegbar antreibbar ist, mit einem Freilauf, durch den das bewegliche Bauteil in seiner Öffnungsstellung und Grundstellung von dem motorischen Antrieb entkoppelbar ist, wobei von dem reversierbaren motorischen Antrieb ein Mitnehmer (14) zwischen einer Grundposition und einer Öffnungsposition oder einer Teilöffnungsposition bewegbar antreibbar ist, der in eine in dem beweglichen Bauteil ausgebildete, sich entlang des Bewegungsweges des beweglichen Bauteils erstreckende Kulissenausnehmung (13') eingreift, wobei die Kulissenausnehmung (13') wenigstens eine Länge besitzt, die dem Bewegungsweg des Mitnehmers (14) zwischen seiner Grundposition und seiner Öffnungsposition oder Teilöffnungsposition entspricht und mit einer Umschalteinrichtung, durch die nach einem Verstellantrieb des beweglichen Bauteils in seine Öffnungsstellung oder Grundstellung der Mitnehmer (14) von dem motorischen Antrieb in eine Grundposition zurückbewegbar ist, wobei beide Enden der Kulissenausnehmung (13') Anschläge (20, 21) bilden, an denen der Mitnehmer (14) anlegbar und durch Bewegung des Mitnehmers (14) das bewegliche Bauteil bewegbar antreibbar ist , **dadurch gekennzeichnet, daß** die Anschläge (20, 21) bei Beaufschlagung durch den Mitnehmer (14) zum Ende der Kulissenausnehmung (13') hin entgegen einer bestimmten Federkraft auslenkbare Federanschläge (20, 21) sind, wobei die bestimmte Federkraft bei einem normalen motorischen Antrieb größer ist als die Beaufschlagungskraft durch den Mitnehmer (14) bei Antrieb des Mitnehmers (14) durch den motorischen Antrieb und wobei in einem mißbrauchtall die Federanschläge (20, 21) unter Überwindung der bestimmten Federkraft auslenkbar sind und bei Auslenkung der Federanschläge (20, 21) von dem Mitnehmer (14) ein Schalter ein Schaltsignal erzeugend betätigbar ist oder eine erhöhte Motorstromaufnahme erkennbar ist und durch das Schaltsignal oder aufgrund der erhöhten Motorstromaufnahme der motorische Antrieb abschaltbar ist oder daß in dem Antriebsstrang zwischen dem motorischen Antrieb und dem beweglichen Bauteil eine Überlastkupplung angeordnet ist.

3. Betätigungseinrichtung nach einem der vorhergehenden Ansprüche, **dadurch gekennzeichnet, daß** die Umschalteinrichtung Schaltelemente aufweist, die ein Erreichen des oder der Enden der Kulissenausnehmung (13, 13') durch den Mitnehmer erfassen.

4. Betätigungseinrichtung nach einem der vorhergehenden Ansprüche, **dadurch gekennzeichnet, daß** der motorische Antrieb ein Linearantrieb oder ein Drehantrieb ist.

5. Betätigungseinrichtung nach einem der vorhergehenden Ansprüche, **dadurch gekennzeichnet, daß** der Mitnehmer oder das Kulissenbauteil über ein Getriebe (4) von dem motorischen Antrieb antreibbar ist.

6. Betätigungseinrichtung nach einem der vorhergehenden Ansprüche, **dadurch gekennzeichnet, daß** der motorische Antrieb ein Elektromotor (1) ist.

7. Betätigungseinrichtung nach einem der vorhergehenden Ansprüche, **dadurch gekennzeichnet, daß** durch eine Feder das bewegliche Bauteil in Bewegungsrichtung von der Grundstellung in die Öffnungsstellung kraftbeaufschlagbar ist.

8. Betätigungseinrichtung nach Anspruch 7, **dadurch gekennzeichnet, daß** das bewegliche Bauteil von einer Gasfeder in Bewegungsrichtung zur Öffnungsstellung kraftbeaufschlagt ist.

9. Betätigungseinrichtung nach einem der vorhergehenden Ansprüche, **dadurch gekennzeichnet, daß** das bewegliche Bauteil eine Klappe (12) zum Verschließen einer Öffnung ist oder trägt.

10. Betätigungseinrichtung nach Anspruch 9, **dadurch gekennzeichnet, daß** die Klappe (12) aus einer senkrechten Grundstellung in eine angehobene Öffnungsstellung bewegbar antreibbar ist.

11. Betätigungseinrichtung nach einem der vorhergehenden Ansprüche, **dadurch gekennzeichnet, daß** das bewegliche Bauteil linear zwischen der Grundstellung und der Öffnungsstellung bewegbar antreibbar ist und die Kulissenausnehmung sich gerade erstreckt.

12. Betätigungseinrichtung nach einem der Ansprüche 1 bis 10, **dadurch gekennzeichnet, daß** das bewegliche Bauteil rotatorisch um eine Drehachse (6) zwischen der Grundstellung und der Öffnungsstellung drehbar antreibbar ist und die Kulissenausnehmung (13, 13') sich kreisabschnittsartig erstreckt.

13. Betätigungseinrichtung nach Anspruch 12, **dadurch gekennzeichnet, daß** die Kulissenausnehmung (13, 13') in einem drehbar um die Drehachse (6) gelagerten Kulissenrad (5, 5') oder Mitnehmerrad ausgebildet ist, das von dem motorischen Antrieb drehbar antreibbar ist.

14. Betätigungseinrichtung nach einem der Ansprüche 12 und 13, **dadurch gekennzeichnet, daß** das bewegliche Bauteil ein Hebelarm (7) ist.

15. Betätigungseinrichtung nach Anspruch 14, **dadurch gekennzeichnet, daß** der Hebelarm ein Hebelarm (7) eines Gelenkgetriebes insbesondere eines Viergelenkgetriebes (8) ist.

16. Betätigungseinrichtung nach Anspruch 15, **dadurch gekennzeichnet, daß** das Viergelenkgetriebe (8) aus dem Hebelarm (7), einem mit einem Ende um eine zur Drehachse (6) parallelen zweiten Drehachse (10) schwenkbaren Lenker (9) und einer in einem Abstand zueinander an den freien Enden von Hebelarm (7) und Lenker (9) angelenkten Koppel (11) besteht.

17. Betätigungseinrichtung nach Anspruch 16, **dadurch gekennzeichnet, daß** die Klappe (12) fest an der Koppel (11) angeordnet ist.

## Claims

1. Actuator having a housing (17) and having a movable part and a motorized drive by which the movable part (7) can be driven so as to be movable from a basic position into an open position, and vice versa, having a freewheel by which the movable part can be decoupled, in its open position and basic position, from the motorized drive, wherein a slotted link part (5) can be driven so as to be movable by the reversible motorized drive and has a slotted link recess (13') which extends along the movement path of the movable part (7) and into which a driver (14) which is arranged on the movable part (7) and can be moved between a basic position and an open position or partially open position engages, wherein the slotted link recess (13') has at least a length which corresponds to the movement path of the driver (14) between its basic position and its open position or partially open position, and with a switching device by which, after adjustment driving of the movable part into its open position or basic position, the slotted link part can be moved back into a basic position of the slotted link part by the motorized drive, wherein both ends of the slotted link recess (13, 13') form stops (20, 21) against which the driver (14) can be brought to bear, and by moving the slotted link part (5) the movable part (7) can be driven so as to be movable, **characterized in that** the stops are spring stops (20, 21) which can be deflected counter to a specific spring force when acted on by the driver (14) at the end of the slotted link recess (13'), wherein the specific spring force is larger in the case of a normal motorized drive than the action force applied by the driver (14) when the slotted link part is driven by the motorized drive, and wherein in a case of misuse the spring stops (20, 21) can be deflected by overcoming the specific spring force, and when the spring stops (20, 21) are deflected a switch can be actuated by the driver (14) so as to generate a switching signal or an increased motor power consumption can be detected, and the motorized drive can be switched off by the switching signal or on the basis of the increased motor power consumption, or **in that** an overload coupling is arranged in the drive train, between the motorized drive and the movable part.

2. Actuator having a housing (17) and having a movable part and a motorized drive by which the movable part can be driven so as to be movable from a basic position into an open position, and vice versa, having a freewheel by which the movable part can be decoupled, in its open position and basic position, from the motorized drive, wherein a driver (14) can be driven so as to be movable by the reversible motorized drive between a basic position and an open position or a partially open position and engages in a slotted link recess (13') which is formed in the movable part and extends along the movement path of the movable part, wherein the slotted link recess (13') has at least a length which corresponds to the movement path of the driver (14) between its basic position and its open position or partially open position, and with a switching device by which, after adjustment driving of the movable part into its open position or basic position, the driver (14) can be moved back into a basic position by the motorized drive, wherein both ends of the slotted link recess (13') form stops (20, 21) against which the driver (14) can be brought to bear, and by moving the driver (14) the movable part can be driven so as to be movable, **characterized in that** the stops (20, 21) are spring stops (20, 21) which can be deflected counter to a specific spring force when acted on by the driver (14) at the end of the slotted link recess (13'), wherein the specific spring force is larger in the case of a normal motorized drive than the action force applied by the driver (14) when the driver (14) is driven by the motorized drive, and wherein in a case of misuse the spring stops (20, 21) can be deflected by overcoming the specific spring force, and when the spring stops (20, 21) are deflected a switch can be actuated by the driver (14) so as to generate a switching signal or an increased motor power consumption can be detected, and the motorized drive can be switched off by the switching signal or on the basis of the increased motor power consumption, or in that an overload coupling is arranged in the drive train, between the motorized drive and the movable part.

3. Actuator according to one of the preceding claims, **characterized in that** the switching device has switching elements which detect the driver reaching the end or ends of the slotted link recess (13, 13').

4. Actuator according to one of the preceding claims, **characterized in that** the motorized drive is a linear drive or a rotary drive.

5. Actuator according to one of the preceding claims, **characterized in that** the drive or the slotted link part can be driven by the motorized drive via a transmission (4).

6. Actuator according to one of the preceding claims, **characterized in that** the motorized drive is an electric motor (1).

7. Actuator according to one of the preceding claims, **characterized in that** a spring can apply force to the movable part in the direction of movement from the basic position into the open position.

8. Actuator according to Claim 7, **characterized in that** a gas spring can apply force to the movable part in the direction of movement towards the open position.

9. Actuator according to one of the preceding claims, **characterized in that** the movable part is or has a flap (12) for closing an opening.

10. Actuator according to Claim 9, **characterized in that** the flap (12) can be driven so as to be movable from a perpendicular basic position to a raised open position.

11. Actuator according to one of the preceding claims, **characterized in that** the movable part can be driven so as to be movable linearly between the basic position and the open position, and the slotted link recess extends in a straight fashion.

12. Actuator according to one of Claims 1 to 10, **characterized in that** the movable part can be driven rotationally about a rotational axis (6) so as to be rotatable between the basic position and the open position, and the slotted link recess (13, 13') extends in the manner of a circular segment.

13. Actuator according to Claim 12, **characterized in that** the slotted link recess (13, 13') is embodied in a cam wheel (5, 5') or driver wheel which is mounted to be rotatable about the rotational axis (6) and which can be driven so as to be rotatable by the motorized drive.

14. Actuator according to one of Claims 12 and 13, **characterized in that** the movable part is a lever arm (7).

15. Actuator according to Claim 14, **characterized in that** the lever arm is a lever arm (7) of a linkage mechanism, in particular of a 4-bar mechanism (8).

16. Actuator according to Claim 15, **characterized in that** the 4-bar mechanism (8) is composed of the lever arm (7), a guide arm (9) which can pivot with one end about a second rotational axis (10) which is parallel to the rotational axis (6), and a coupler (11) which is coupled in an articulated fashion to the free ends of the lever arm (7) and guide arm (9), with spacing between said coupler (11) and said free ends.

17. Actuator according to Claim 16, **characterized in that** the flap (12) is securely arranged on the coupler (11).

## Revendications

1. Dispositif d'actionnement avec un boîtier (17) et avec un élément mobile et un entraînement motorisé, par lequel l'élément mobile (7) peut être entraîné en mouvement d'une position de base à une position d'ouverture et inversement, avec une roue libre, par laquelle l'élément mobile peut, dans sa position d'ouverture et sa position de base, être découplé de l'entraînement motorisé, dans lequel un élément à coulisse (5) peut être entraîné en mouvement par l'entraînement motorisé réversible, cet élément à coulisse présentant un évidement de coulisse (13') s'étendant le long du chemin de déplacement de l'élément mobile (7) et dans lequel s'engage un entraîneur (14) disposé sur l'élément mobile (7), lequel est mobile entre une position de base et une position d'ouverture ou une position d'ouverture partielle, dans lequel l'évidement de coulisse (13') possède au moins une longueur, qui correspond au chemin de déplacement de l'entraîneur (14) entre sa position de base et sa position d'ouverture ou sa position d'ouverture partielle, et avec un dispositif d'inversion par lequel, après un entraînement de déplacement de l'élément mobile dans sa position d'ouverture ou sa position de base, l'élément à coulisse peut être ramené par l'entraînement motorisé dans une position de base de l'élément à coulisse, dans lequel les deux extrémités de l'évidement de coulisse (13, 13') forment des butées (20, 21), sur lesquelles l'entraîneur (14) peut être appliqué et l'élément mobile (7) peut être entraîné en mouvement par un mouvement de l'élément à coulisse (5), **caractérisé en ce que** les butées sont des butées à ressort (20, 21) pouvant être repoussées contre une force de ressort déterminée en direction de l'extrémité de l'évidement de coulisse (13') lorsqu'elles sont heurtées par l'entraîneur (14), dans lequel la force de ressort déterminée est plus grande, pour un entraînement motorisé normal, que la force d'impact par l'entraîneur (14) lors de l'entraînement de l'élément à coulisse par l'entraînement motorisé et dans lequel, en cas d'usage abusif, les butées à ressort (20, 21) peuvent être repoussées en surmontant la force de ressort déterminée et, lorsque les butées à ressort (20, 21) sont repoussées par l'entraîneur (14), un interrupteur peut être actionné en produisant un signal de commutation ou une consommation électrique accrue du moteur peut être détectée et l'entraînement motorisé peut être coupé par le signal de commutation ou en raison de la consommation électrique accrue du moteur ou **en ce qu'**un accouplement de surcharge est disposé dans la chaîne cinématique entre l'entraînement motorisé et l'élément mobile.

2. Dispositif d'actionnement avec un boîtier (17) et avec un élément mobile et un entraînement motorisé, par lequel l'élément mobile peut être entraîné en mouvement d'une position de base à une position d'ouverture et inversement, avec une roue libre, par laquelle l'élément mobile peut, dans sa position d'ouverture et sa position de base, être découplé de l'entraînement motorisé, dans lequel un entraîneur (14) peut être entraîné en mouvement par l'entraînement motorisé réversible entre une position de base et une position d'ouverture ou une position d'ouverture partielle, cet entraîneur s'engageant dans un évidement de coulisse (13') formé dans l'élément mobile et s'étendant le long du chemin de déplacement de l'élément mobile, dans lequel l'évidement de coulisse (13') possède au moins une longueur, qui correspond au chemin de déplacement de l'entraîneur (14) entre sa position de base et sa position d'ouverture ou sa position d'ouverture partielle, et avec un dispositif d'inversion par lequel, après un entraînement de déplacement de l'élément mobile dans sa position d'ouverture ou sa position de base, l'entraîneur (14) peut être ramené par l'entraînement motorisé dans une position de base, dans lequel les deux extrémités de l'évidement de coulisse (13') forment des butées (20, 21), sur lesquelles l'entraîneur (14) peut être appliqué et l'élément mobile peut être entraîné en mouvement par un mouvement de l'entraîneur (14), **caractérisé en ce que** les butées (20, 21) sont des butées à ressort (20, 21) pouvant être repoussées contre une force de ressort déterminée en direction de l'extrémité de l'évidement de coulisse (13') lorsqu'elles sont heurtées par l'entraîneur (14), dans lequel la force de ressort déterminée est plus grande, pour un entraînement motorisé normal, que la force d'impact par l'entraîneur (14) lors de l'entraînement de l'entraîneur (14) par l'entraînement motorisé et dans lequel, en cas d'usage abusif, les butées à ressort (20, 21) peuvent être repoussées en surmontant la force de ressort déterminée et, lorsque les butées à ressort (20, 21) sont repoussées par l'entraîneur (14), un interrupteur peut être actionné en produisant un signal de commutation ou une consommation électrique accrue du moteur peut être détectée et l'entraînement motorisé peut être coupé par le signal de commutation ou en raison de la consommation électrique accrue du moteur ou **en ce qu'**un accouplement de surcharge est disposé dans la chaîne cinématique entre l'entraînement motorisé et l'élément mobile.

3. Dispositif d'actionnement selon l'une quelconque des revendications précédentes, **caractérisé en ce que** le dispositif d'inversion présente des éléments de commutation, qui détectent l'atteinte de la ou des extrémité(s) de l'évidement de coulisse (13, 13') par l'entraîneur.

4. Dispositif d'actionnement selon l'une quelconque des revendications précédentes, **caractérisé en ce que** l'entraînement motorisé est un entraînement linéaire ou un entraînement rotatif.

5. Dispositif d'actionnement selon l'une quelconque des revendications précédentes, **caractérisé en ce que** l'entraîneur ou l'élément à coulisse peut être entraîné par l'entraînement motorisé via une transmission (4).

6. Dispositif d'actionnement selon l'une quelconque des revendications précédentes, **caractérisé en ce que** l'entraînement motorisé est un moteur électrique (1).

7. Dispositif d'actionnement selon l'une quelconque des revendications précédentes, **caractérisé en ce que** l'élément mobile peut être soumis par un ressort à une force dans la direction de mouvement de la position de base à la position d'ouverture.

8. Dispositif d'actionnement selon la revendication 7, **caractérisé en ce que** l'élément mobile est soumis à une force par un amortisseur pneumatique dans la direction de mouvement vers la position d'ouverture.

9. Dispositif d'actionnement selon l'une quelconque des revendications précédentes, **caractérisé en ce que** l'élément mobile est ou porte un clapet (12) destiné à fermer une ouverture.

10. Dispositif d'actionnement selon la revendication 9, **caractérisé en ce que** le clapet (12) peut être entraîné en mouvement d'une position de base verticale à une position d'ouverture soulevée.

11. Dispositif d'actionnement selon l'une quelconque des revendications précédentes, **caractérisé en ce que** l'élément mobile peut être entraîné linéairement entre la position de base et la position d'ouverture et l'évidement de coulisse s'étend en ligne droite.

12. Dispositif d'actionnement selon l'une quelconque des revendications 1 à 10, **caractérisé en ce que** l'élément mobile peut être entraîné de façon rotative en rotation autour d'un axe de rotation (6) entre la position de base et la position d'ouverture et l'évidement de coulisse (13, 13') s'étend selon un segment de cercle.

13. Dispositif d'actionnement selon la revendication 12, **caractérisé en ce que** l'évidement de coulisse (13, 13') est formé dans une roue à coulisse (5, 5') ou une roue à entraîneur supportée en rotation autour de l'axe de rotation (6), qui peut être entraînée en rotation par l'entraînement motorisé.

14. Dispositif d'actionnement selon une des revendications 12 et 13, **caractérisé en ce que** l'élément mobile est un bras de levier (7).

15. Dispositif d'actionnement selon la revendication 14, **caractérisé en ce que** le bras de levier est un bras de levier (7) d'un mécanisme articulé, en particulier d'un quadrilatère articulé (8).

16. Dispositif d'actionnement selon la revendication 15, **caractérisé en ce que** le quadrilatère articulé (8) se compose du bras de levier (7), d'une bielle (9) pouvant pivoter par une extrémité autour d'un deuxième axe de rotation (10) parallèle à l'axe de rotation (6) et d'une bielle (11) articulée à distance l'une de l'autre aux extrémités libres du bras de levier (7) et de la bielle (9).

17. Dispositif d'actionnement selon la revendication 16, **caractérisé en ce que** le clapet (12) est attaché de façon fixe à la bielle (11).
